# EUROPÄISCHE PATENTSCHRIFT

(11) **EP 3 523 173 B1**
(45) Veröffentlichungstag und Bekanntmachung des Hinweises auf die Patenterteilung: **02.03.2022**
(21) Anmeldenummer: 17751682.0
(22) Anmeldetag: 31.07.2017
(51) Int. Cl.: B61G 5/08, B61G 5/10

(54) **ANORDNUNG FÜR EINEN ÜBERGANG VON LEITUNGEN ZWISCHEN WAGEN EINES FAHRZEUGS**
ARRANGEMENT FOR PASSING LINES BETWEEN CARRIAGES OF A VEHICLE
SYSTÈME DESTINÉ À FAIRE PASSER DES LIGNES ENTRE LES VOITURES D'UN VÉHICULE

(30) Priorität: 05.12.2016 DE 102016224126
(43) Veröffentlichungstag der Anmeldung: 14.08.2019
(73) Patentinhaber: Siemens Mobility GmbH, 81739 München (DE)
(72) Erfinder: BRÜGGEN, Andreas, 40822 Mettmann (DE); LEHMANN, Michael, 44869 Bochum (DE); SCHWOZER, Mirko, 91315 Höchstadt (DE); STOSIEK, Eva, 42489 Wülfrath (DE)
(86) Internationale Anmeldenummer: PCT/EP2017/069313
(87) Internationale Veröffentlichungsnummer: WO 2018/103901

(56) Entgegenhaltungen:
- WO-A1-2016/150852
- DE-A1- 2 526 703
- DE-A1-102010 045 742
- US-A- 1 319 311

## Beschreibung

Die Erfindung betrifft ein Fahrzeug mit einer Anordnung für einen Übergang von Leitungen mehrerer Versorgungsarten zwischen Wagen eines Fahrzeugs, dessen Wagen mittels einer Kupplungsstange mechanisch miteinander verbunden sind.

Insbesondere in Fahrzeugen für den Personentransport wird für die Kopplung von Wagen des Fahrzeugs miteinander sowie die Überbrückung des Abstands zwischen benachbarten Wagen ein so genanntes Wagenübergangssystem eingesetzt. Ein solches Wagenübergangssystem besteht dabei in der Regel aus einem Falten- oder Wellenbalg, welcher Fahrgästen einen sicheren und vor Umwelteinflüssen geschützten Übergang zwischen benachbarten Wagen ermöglicht, einem Bodenverbindungssystem, beispielsweise in Form einer Glieder- oder Kombibrücke bzw. eines Brückenblechs, einer Kurzkupplung sowie Übergangsleitungen. Kurzkupplungen werden insbesondere bei Schienenfahrzeugen eingesetzt, die als ein Triebzug mit verteilt über das Schienenfahrzeug angeordneten Traktionskomponenten ausgestaltet sind. Ein Beispiel für einen solchen Hochgeschwindigkeitszug mit verteilter Traktion ist der Velaro D, auch bekannt als Baureihe BR 407 oder ICE 3, wie er von der Deutschen Bahn AG eingesetzt wird.

Die Kurzkupplung stellt eine quasi permanente Kopplung der Wagen miteinander her, deren Trennung während des normalen Betriebs des Fahrzeugs nicht möglich ist. Übergangsleitungen dienen beispielsweise der Übergabe zwischen benachbarten Wagen von Energie für die Versorgung von Antriebs- und Hilfsbetriebekomponenten, Steuerungs- und Kommunikationssignalen sowie Fluiden, beispielsweise Druckluft für ein pneumatisches Bremssystem des Fahrzeugs. Dabei können insbesondere elektrische Leitungen auch zu Kabeln mit einer Mehrzahl von Leitungen und gemeinsamer Isolierung zusammengefasst sein.

Beim genannten Hochgeschwindigkeitszug des Typs Velaro D ist der Wagenübergang derart gestaltet, dass die Kurzkupplung innerhalb des Wellenbalgs angeordnet ist, während die Energie- und Steuerleitungen über einen gesonderten Kabelkanal geführt werden, welcher unterhalb des Wellenbalgs hängend angeordnet und an den Wagenkästen jeweils mittels Schäkel befestigt ist. Informationen zu diesem Kabelkanal sind den Dokumenten "Verbindungstechnik für die Bahn", Ausgabe 2014, der Firma Huber+Suhner, speziell der Seite 9 und dem unteren Bild auf Seite 13, sowie dem White Paper "Wagenübergangssysteme", Ausgabe 2011, der Firma Huber+Suhner, speziell den Seiten 14 und 20, zu entnehmen. Ein ähnliches Konzept ist auch in dem Dokument "Rolling Stock Kabel & Systeme", August 2015, der Firma Leoni, speziell auf der Seite 246, dargestellt.

In der älteren Ausführung des genannten ICE 3, der Baureihe 403 der Deutschen Bahn AG, werden anstelle eines gesonderten Kabelkanals zur Führung der Kabel Kabelpeitschen verwendet, die zwischen den Stirnwänden der Wagenkästen angeordnet sind. Diese Lösung ist beispielsweise auf S. 247 des genannten Dokuments "Rolling Stock Kabel & Systeme", August 2015, der Firma Leoni, sowie auf der Deckseite des genannten White Papers "Wagenübergangssysteme", Ausgabe 2011, der Firma Huber+Suhner dargestellt.

Die beschriebene Anordnung von Energie-, Steuer- und anderen Versorgungsleitungen unterhalb bzw. außerhalb des Wellen- bzw. Faltenbalgs ist durch den nur begrenzt zur Verfügung stehenden Raum innerhalb des Wellenbalgs bedingt. Allerdings ist eine derartige Anordnung von Kabeln und Leitungen insbesondere bezüglich der Aerodynamik des Wagenübergangs und der Exponiertheit gegenüber Umwelteinflüssen für den Betrieb des Fahrzeugs ungünstig.

Aus der US 1 319 311 A ist eine mechanische Kupplung zwischen zwei Wagen bekannt, wobei an Flächen der Kupplungen Verbindungen für Luft und elektrische Verbindungen hergestellt werden.

Aufgabe der vorliegenden Erfindung ist es, einen Übergang zwischen Wagen eines Fahrzeugs anzugeben, welcher eine vollständige Anordnung aller Leitungen bzw. Kabel innerhalb eines Wellen- bzw. Faltenbalgs des Wagenübergangssystems ermöglicht. Diese Aufgabe wird durch die Merkmale des unabhängigen Patentanspruchs gelöst. Vorteilhafte Weiterbildungen der Erfindung sind in abhängigen Patentansprüchen angegeben.

Erfindungsgemäß wird ein Fahrzeug mit einer Anordnung für einen Übergang von Leitungen mehrerer Versorgungsarten zwischen Wagen eines Fahrzeugs angegeben, bei der Leitungen einer Versorgungsart zu zumindest einem jeweiligen Leitungsmodul zusammengefasst sind, und die Leitungsmodule jeweils entlang einer bestimmten Längsseite einer Kupplungsstange, welche einer mechanischen Kopplung benachbarter Wagen dient, angeordnet und mittels zumindest einer Halterung an der Kupplungsstange befestigt sind.

Die erfindungsgemäße Anordnung von Leitungsmodulen für verschiedene Versorgungsarten an der Kupplungsstange beispielsweise einer Kurzkupplung ermöglicht einerseits, alle für die Versorgung erforderlichen Leitungen innerhalb des Wellen- bzw. Faltenbalgs des Wagenübergangssystems unterzubringen, andererseits ermöglicht die modulare Anordnung eine an die jeweiligen Anforderungen angepasste Konfiguration des Leitungsübergangs zwischen Wagen des Fahrzeugs.

Gemäß einer Ausgestaltung der Erfindung dienen die Leitungsmodule einem Austausch bzw. einer Übertragung von Energie, Kommunikationssignalen, Steuerungssignalen und/oder Fluiden zwischen den Wagen des Fahrzeugs. Unter Fluiden sind dabei sowohl Flüssigkeiten als auch Gase zu verstehen, die beispielsweise in Form von Hydrauliköl oder Druckluft in der Bremsanlage des Fahrzeugs Verwendung finden. Einem Austausch von elektrischer Energie zwischen Wagen eines Zugs können dabei sowohl Leitungen einer so genannten Zugsammelschiene, beispielsweise zur Versorgung von so genannten Hilfsbetrieben, als auch so genannte Leistungsleitungen, welche Energie für in einem Wagen des Fahrzeugs angeordnete Traktionskomponenten liefern, dienen. Leistungsleitungen werden vorzugsweise eingesetzt, wenn in einem Wagen selbst kein direkter Zugriff auf eine Energieversorgung wie beispielsweise eine Oberleitung oder ein Generator vorgesehen ist. Steuerungs- und Kommunikationssignale werden üblicherweise ebenfalls über elektrische Leitungen übertragen, hierfür können jedoch alternativ ebenso optische Leitungen verwendet werden.

Gemäß weiteren Ausgestaltungen der Erfindung sind die ein oder mehreren Leitungsmodule für die Energieübertragung unterhalb sowie die ein oder mehreren Leitungsmodule für die Übertragung von Steuerungs- und/oder Kommunikationssignalen und für die Übertragung von Fluiden jeweils seitlich der Kupplungsstange angeordnet. Ferner können gemäß einer darauf basierenden Ausgestaltung die ein oder mehreren Leitungsmodule für die Übertragung von Fluiden wiederum seitlich der genannten ein oder mehreren Leitungsmodule für die Übertragung von Steuerungs- und/oder Kommunikationssignalen angeordnet sein. Letztere Ausgestaltung ermöglicht beispielsweise einen erleichterten Austausch von beispielsweise Druckluftleitungen für eine Druckluftbremse des Fahrzeugs, da diese trotz gegebenenfalls einer Vielzahl an der Kupplungsstange angeordneter Leitungen der jeweiligen Leitungsmodule für Betriebs- bzw. Wartungspersonal gut zugänglich bleiben.

Einer weiteren Ausgestaltung der Erfindung zufolge ist das Fahrzeug als ein spurgebundenes Fahrzeug und insbesondere als ein Triebzug mit einer Mehrzahl Wagen für den Personentransport ausgestaltet. Wie einleitend beschrieben, finden Kurzkupplungen insbesondere in Hochgeschwindigkeitszügen Anwendung, die aus einer bestimmten bzw. nicht flexibel veränderbaren Konfiguration aus mehreren Wagen, insbesondere End- und Mittelwagen, bestehen. Auch ist bei diesen Zügen ein Übergang einer Vielzahl von Leitungen für die Versorgung unterschiedlichster Komponenten zwischen Wagen des Zugs erforderlich, sodass insbesondere bei diesem Fahrzeugtyp eine Minimierung des für die Leitungsübergänge erforderlichen Bauraumes vorteilhaft ist.

Vorzugsweise und insbesondere bei der Ausgestaltung des Fahrzeugs als ein Triebzug weisen die ein oder mehreren Leitungsmodule für die Energieübertragung sowohl Leitungen der so genannten Zugsammelschiene für in den Wagen angeordneten Hilfsbetrieben, als auch Leitungen zur Versorgung von in den Wagen angeordneten Traktionskomponenten, den vorstehend genannten Leistungsleitungen, auf. Dabei werden beispielsweise jeweils Leitungen der Zugsammelschiene und Leistungsleitungen zu gesonderten Leitungsmodulen zusammengefasst.

Zur Erfüllung von Anforderungen insbesondere an eine optimierte Aerodynamik des Fahrzeugs sind erfindungsgemäß sowohl die Kupplungsstange als auch die an der Kupplungsstange befestigten Leitungsmodule innerhalb des Wellen- bzw. Faltenbalgs des Wagenübergangssystems angeordnet.

Erfindungsgemäß sind Schnittstellen für einen wagenseitigen Anschluss der Leitungen der Leitungsmodule unterhalb eines jeweiligen Wagenkastens der benachbarten Wagen und außerhalb des Wellen- oder Faltenbalgs (WB) angeordnet. Erfindungsgemäß werden somit keine Schnittstellen im Bereich der Kurzkupplung vorgesehen, da, wie vorstehend beschrieben, insbesondere bei Hochgeschwindigkeitszügen, in denen solche Kupplungen Verwendung finden, eine Trennung von Wagen während des Betriebs des Zuges nicht vorgesehen ist und somit keine direkte Notwendigkeit für ein regelmäßiges Auftrennen von verbundenen Leitungen existiert. Sollte ein Trennen der Leitungen dennoch erforderlich sein, so liegen die Schnittstellen außerhalb des Wellen- bzw. Faltenbalgs, womit sie für Betriebs- bzw. Wartungspersonal relativ leicht zugänglich sind.

Gemäß einer weiteren Ausgestaltung der Erfindung sind die Halterungen für die Leitungsmodule im jeweiligen Endbereich der Längsseite der Kupplungsstange angeordnet. Von diesen Halterungen werden die Leitungen des zumindest einen Leitungsmoduls bis zu einer jeweiligen, im Bereich des Wagenkastens (WK) der Wagen (EW, MW) angeordneten Schnittstelle beweglich geführt. Vorzugsweise sind die Halterungen der Kupplungsstange dabei im Bereich des jeweiligen Kupplungsgelenks angeordnet, da an diesen Punkten Relativbewegungen der Leitungen aufgrund einer Bewegung des Fahrzeugs bzw. relativer Bewegungen benachbarter Wagen zueinander, welche zu einem Verschleiß bzw. zu einer Beschädigung der Leitungen führen können, nur gering sind. Die erfindungsgemäße Anordnung wird nachfolgend anhand von Ausführungsbeispielen näher beschrieben. Dabei zeigen
- FIG 1: eine Schnittdarstellung benachbarter Wagen eines Schienenfahrzeugs mit einem Wagenübergangssystem, in einer Seitenansicht,
- FIG 2,3: eine Anordnung von Leitungsmodulen mittels einer Halterung an einer Kupplungsstange sowie eine Anordnung der Leitungsmodule an einer Schnittstelle gemäß einer ersten Ausgestaltung,
- FIG 4,5: eine Anordnung von Leitungen mittels einer Halterung an einer Kupplungsstange, in einer Schnittdarstellung, sowie die Anordnung der Leitungen an einer Schnittstelle gemäß der ersten Ausgestaltung,
- FIG 6,7: eine Anordnung von Leitungsmodulen mittels einer Halterung an einer Kupplungsstange sowie eine Anordnung der Leitungsmodule an einer Schnittstelle gemäß einer zweiten Ausgestaltung, und
- FIG 8,9: eine Anordnung von Leitungen mittels einer Halterung an einer Kupplungsstange, in einer Schnittdarstellung, sowie die Anordnung der Leitungen an einer Schnittstelle gemäß der zweiten Ausgestaltung.

FIG 1 zeigt schematisch ein Schienenfahrzeug TZ mit mehreren Wagen in einer Seitenansicht, wobei in FIG 1 lediglich ein Endwagen EW sowie ein damit verbundener Mittelwagen MW beispielhaft dargestellt sind. Die beiden Wagen EW, MW sind beispielsweise Teil eines Triebzugs für den Personentransport. Die Wagen verfügen jeweils über einen Wagenkasten WK, der sich über Drehgestelle DG in Form von Trieb- oder Laufdrehgestellen auf nicht dargestellten Schienen abstützt. Der Triebzug TZ bewegt sich in Fahrtrichtung FR entlang der Schienen. Die Wagenkästen WK der beiden dargestellten Wagen EW, MW sind mittels eines Wagenübergangssystems miteinander verbunden, welches, wie einleitend beschrieben, unter anderem eine Kurzkupplung KK, mehrere Übergangsleitungen L, einen Wellenbalg WB sowie ein nicht dargestelltes Bodenübergangssystem aufweist. Der Wellenbalg WB kann dabei einteilig ausgeführt sein, wobei die beiden Seiten einer jeweiligen Stirnseite der Wagenkästen WK befestigt ist. Alternativ kann der Wellenbalg jedoch auch mehrteilig ausgeführt sein und beispielsweise zwei Teilwellenbälgen aufweisen, die mittels eines auf der Kupplungsstange KS der Kurzkupplung KK abgestützten Stützrahmens miteinander verbunden werden. Dabei ist jeweils eine Seite des Teilwellenbalgs an der Stirnwand des Wagenkastens befestigt, während die jeweils andere Seite des Teilwellenbalgs mit dem Stützrahmen verbunden ist. Durch den Wellenbalg entsteht ein von der Umgebung abgeschlossener Übergang zwischen den beiden benachbarten Wagen und ermöglicht damit Fahrgästen einen geschützten Übergang zwischen den Wagenkästen. Der Wellenbalg WB bzw. der jeweilige Teilwellenbalg weist üblicherweise einen in der FIG 1 ebenfalls nicht detailliert dargestellten inneren Wellenbalg sowie einen den inneren Wellenbalg umhüllenden äußeren Wellenbalg auf. Vorzugsweise ist die Kupplungsstange KS der Kurzkupplung KK samt daran befestigter Leitungen L dabei im Raum zwischen dem unteren inneren und dem unteren äußeren Wellenbalg angeordnet. Die Kupplungsstange KS der Kurzkupplung KK ist beispielsweise an einem Rahmen unterhalb des jeweiligen Wagenkastens befestigt bzw. mit einem dort mittels mehrerer Schrauben befestigten Kupplungselement KE verbunden. Bei der Kurzkupplung KK handelt es sich beispielsweise um eine Kupplung des bekannten Typs Scharfenberg, wobei jedoch andere Kupplungstypen in gleicher Weise eingesetzt werden können.

Leitungen L für die jeweils benötigten Versorgungsarten sind im Bereich des Wagenübergangs an der Kupplungsstange KS der Kurzkupplung KK durch mehrere Halterungen H geführt bzw. befestigt. In der schematischen Darstellung der FIG 1 sind die Leitungen L dabei beispielhaft mittels vier über die Länge der Kupplungsstange KS verteilt angeordneten Halterungen H an der Unterseite der Kupplungsstange KS geführt bzw. befestigt, eine Führung der Leitungen L entlang der Seite der Kupplungsstange KS, d.h. in Fahrtrichtung FR bzw. in der Längsachse des Triebzugs TZ gesehen seitlich neben der Kupplungsstange KS, ist jedoch in gleicher Weise möglich, wie nachfolgend näher beschrieben ist. Die Halterungen H sind beispielsweise derart angeordnet, dass eine mögliche Bewegung der Leitungen L auf der Länge der Kupplungsstange KS, d.h. im Bereich zwischen den äußeren beiden Halterungen H eingeschränkt bzw. ausgeschlossen wird, um einen möglichen Verschleiß oder Bruch von Leitungen in diesem Bereich zu vermeiden. Im Bereich des Übergangs zu den Wagen werden die Leitungen L hingegen mit einer bestimmten Überlänge versehen, um relative Bewegungen zwischen den Wagen bzw. zwischen der Kurzkupplung KK und dem jeweiligen Wagen ausgleichen zu können, ohne dass bei diesen Bewegungen erhöhte Zug- oder Druckbelastungen der Leitungen L auftreten. Vorzugsweise sind die Leitungen L im Bereich der Enden der Kupplungsstange KS der Kurzkupplung KK mittels Halterungen H befestigt, da an diesen Stellen der Kupplungsstange KS die relativen Bewegungen der Leitungen L vergleichsweise gering sind.

Die Leitungen L sind zudem, gegebenenfalls abhängig von der Versorgungsart, jeweils über eine Schnittstelle S bzw. über Anschlüsse mit korrespondierenden, im Bereich des Wagenkastens WK angeordneten, in FIG 1 nicht gesondert dargestellten Leitungen verbunden. Die wagenseitigen Leitungen für die verschiedenen Versorgungsarten sind zu deren Schutz vor Umwelteinflüssen beispielsweise in einem nicht dargestellten Gehäuse geführt, welches unterhalb des Wagenkastens WK im Bereich des Wagenübergangs angeordnet ist. Die Schnittstellen S sind zudem vorzugsweise über geeignete Mittel mit den Gehäusen verbunden und damit an den Wagenkästen fixiert. Auch können die Schnittstellen S jeweils in einem Winkel zu einer vertikalen Ausrichtung, wie sie in FIG 1 beispielhaft angegeben ist, angeordnet sein, um einen möglichst knickfreien Verlauf der Leitungen zwischen der jeweils äußeren Halterung H der Kupplungsstange KS und der Schnittstelle S bzw. den Anschlüssen zu verwirklichen. Alternativ kann wagenseitig eine weitere Schnittstelle vorgesehen sein, an welcher die wagenseitigen Leitungen terminiert sind. Eine solche wagenseitige Schnittstelle kann beispielsweise mittels bekannter Steckverbindungen mit der Schnittstelle S, an denen die Leitungen L terminiert sind, verbunden werden.

FIG 2 und 4 zeigen schematisch in einer Schnittdarstellung einen jeweiligen beispielhaften Aufbau einer Halterung H, wie sie an einer Kupplungsstange KS befestigt ist, sowie in dieser geführte bzw. an dieser befestigte Leitungsmodule LM bzw. Leitungen L der verschiedenen Versorgungsarten gemäß einer ersten Ausgestaltung der Erfindung. FIG 3 und 5 zeigen ergänzend jeweils schematisch eine entsprechende Stirnseite der zugehörigen Schnittstelle S mit einer beispielhaften Anordnung von Anschlüssen bzw. Terminierungen der jeweiligen Leitungsmodule LM bzw. Leitungen L der verschiedenen Versorgungsarten. Die jeweilige Anzahl Leitungsmodule bzw. Leitungen je Versorgungsart ist dabei nur beispielhaft angegeben und in der Praxis entsprechend den Erfordernissen anzupassen. Mehrere elektrische Leitungen können auch zu Kabeln zusammengefasst werden, die entsprechend in den Halterungen geführt werden. Ebenso können anstelle einer Schnittstelle S für die Terminierung bzw. für den Anschluss aller Versorgungsarten, wie in FIG 3 und 5 dargestellt, in gleicher Weise gesonderte Schnittstellen für die Versorgungsarten vorgesehen sein.

FIG 2 und 4 verdeutlichen beispielhaft das Zusammenfassen von Leitungen L der verschiedenen Versorgungsarten zu Leitungsmodulen LM bzw. Leitungssträngen sowie das voneinander getrennte Führen bzw. Befestigen dieser Leitungsmodule LM an der Kupplungsstange KS der Kurzkupplung KK. Dabei werden beispielsweise alle Leitungen LL für die hochvoltige Energieübertragung zur Versorgung von Traktionskomponenten, auch als Leistungsleitungen LL bezeichnet, zu einem Leitungsmodul LML zusammengefasst, welches unterhalb der Kupplungsstange KS geführt ist. Dieses Leitungsmodul LML kann dabei auch Leitungen für die Versorgung von Hilfsbetrieben, beispielsweise Leitungen der Zugsammelschiene, beinhalten. In dem Beispiel der FIG 4 können dies beispielsweise die als ein Bündel bzw. Strang aus vier Leitungen dargestellten Leitungen LL sein, welches bzw. welcher direkt unterhalb der Kupplungsstange KS in der Halterung H angeordnet ist.

Während in den Beispielen der FIG 2 und 4 die Leitungsmodule LML bzw. Leitungen LL für die Energieübertragung unterhalb der Kupplungsstange KS der Kurzkupplung KK angeordnet sind, sind Leitungsmodule LMS bzw. Leitungen LS für die Übertragung von bzw. Versorgung mit Steuersignalen sowie, sofern vorhanden, auch Leitungen für die Übertragung von bzw. Versorgung mit Kommunikationssignalen seitlich der Kupplungsstange KS angeordnet. Diese werden beispielsweise über spezielle Halterungen, die sich auf der oder den Halterungen für die Leistungsleitungen LL abstützen, geführt. In diesem Fall wäre eine Befestigung der Halterung H ausschließlich an der Unterseite der Kupplungsstange KS ausreichend, alternativ können jedoch in gleicher Weise für jedes Leitungsmodul LML, LMS gesonderte und direkt an der Kupplungsstange KS befestigte Halterungen vorgesehen sein. Die genannte Befestigung der Halterung H ausschließlich an der Unterseite der Kupplungsstange KS der Kurzkupplung KK bietet dabei den Vorteil, dass die komplette Zusammenstellung von Leitungsmodulen und Halterung bzw. Halterungen mit der Kupplungsstange KS verbunden und wieder von dieser getrennt werden kann. Hierdurch wird ein vergleichsweise einfacher Austausch der Zusammenstellung ohne erforderliche Trennung oder Demontage der Kupplungsstange KS selbst ermöglicht. In gleicher Weise können auch einzelne Leitungsmodule ohne Demontage der gesamten Zusammenstellung getauscht werden, wenn diese über gesonderte Halterungen an der Kurzkupplung oder Halterungen für andere Leitungsmodule befestigt sind.

An der beispielhaften Schnittstelle S, wie sie in FIG 3 und 5 dargestellt ist, sind die Leitungen LL für die Energieversorgung bzw. deren Leitungsmodul LML über die unteren beiden Reihen Anschlüsse terminiert, während die Leitungen LS bzw. die Leitungsmodule LMS für die Übertragung von bzw. Versorgung mit Steuer- und/oder Kommunikationssignalen über die obere Reihe Anschlüsse der Schnittstelle S terminiert sind.

Ergänzend zu den genannten Versorgungsleitungen LL, LS bzw. Leitungsmodulen LML, LMS können zusätzlich noch eine oder mehrere Leitungen LF bzw. Leitungsmodule LMF für den Transport von Fluiden LF, beispielsweise Druckluft oder Hydrauliköl für Bremsvorrichtungen des Fahrzeugs, vorgesehen sein. Diese werden gemäß den FIG 2 und 3 beispielhaft wiederum seitlich der Leitungen LS bzw. Leitungsmodule LMS für die Signalübertragung geführt. Dies bietet den Vorteil, dass diese Leitungen bzw. Leitungsmodule bei Bedarf vergleichsweise schnell ausgetauscht werden können, wiederum ohne eine Demontage der gesamten Zusammenstellung zu erfordern. Diese Leitungen LF sind wiederum an der Schnittstelle S terminiert, in dem Beispiel der FIG 3 und 5 an den dargestellten jeweils äußeren Anschlüssen in der zweiten Reihe der Schnittstelle S, neben den Leitungen LL für die Energieversorgung.

FIG 6 und 8 zeigen schematisch in einer Schnittdarstellung einen jeweiligen beispielhaften Aufbau einer Halterung H an einer Kupplungsstange KS sowie in dieser geführte bzw. an dieser befestigte Leitungsmodule LM bzw. Leitungen L der verschiedenen Versorgungsarten gemäß einer zweiten Ausgestaltung der Erfindung. Im Vergleich zu dem Aufbau der Halterung H der vorstehend beschriebenen ersten Ausgestaltung ist die Halterung H der FIG 6 und 8 vereinfacht ausgeführt. An dieser Halterung H werden die einzelnen Leitungsmodule LML und LMS bzw. Leitungen LL und LS beispielsweise mittels jeweiliger Schellen, insbesondere Schellen in Blockform, befestigt. Ferner werden im Unterschied zu der ersten Ausgestaltung die Leitungen LF bzw. Leitungsmodule LMF für den Transport von Fluiden LF nicht seitlich der Leitungen LS bzw. Leitungsmodule LMS für die Signalübertragung geführt, sondern beispielhaft oberhalb dieser angeordnet. Hierdurch kann der erforderliche Bauraum in horizontaler Richtung und senkrecht zur Längsrichtung der Kupplungsstange KS für die Führung der Leitungsmodule bzw. der Leitungen verringert werden.

Die in FIG 7 und 9 dargestellten Schnittstellen S unterscheiden sich von den in FIG 3 und 5 dargestellten Schnittstellen S dahingehend, dass die Anschlüsse der Leitungen LF bzw. Leitungsmodule LMF für den Transport von Fluiden in der oberen Reihe und seitlich den Anschlüssen für die Leitungen LS bzw. Leitungsmodule LMS für die die Signalübertragung angeordnet sind. Weitere alternative Ausgestaltungen der Halterungen sind in gleicher Weise wie eine unterschiedliche Anordnung von Anschlüssen bzw. Terminierungen von Leitungen an den Schnittstellen möglich.

## Patentansprüche

1. Fahrzeug (TZ) mit einer Anordnung für einen Übergang von Leitungen (L) mehrerer Versorgungsarten zwischen Wagen (EW, MW) des Fahrzeugs (TZ), wobei benachbarte Wagen (EW, MW) mittels einer Kupplungsstange (KS) mechanisch miteinander gekoppelt sind, wobei
- Leitungen (L) einer Versorgungsart zu zumindest einem jeweiligen Leitungsmodul (LM) zusammengefasst sind,
- die Leitungsmodule (LM) jeweils entlang einer bestimmten Längsseite der Kupplungsstange (KS) angeordnet und mittels zumindest einer Halterung (H) an der Kupplungsstange (KS) befestigt sind,
- die Kupplungsstange (KS) und die daran befestigten Leitungsmodule (LM) innerhalb eines Wellen- oder Faltenbalgs (WB) eines Wagenübergangssystems angeordnet sind, und
- Schnittstellen (S) für einen wagenseitigen Anschluss der Leitungen (L) der Leitungsmodule (LM) unterhalb eines jeweiligen Wagenkastens (WK) der Wagen (EW, MW) und außerhalb des Wellen- oder Faltenbalgs (WB) angeordnet sind.

2. Fahrzeug (TZ) nach Anspruch 1, wobei
die Leitungsmodule (LM) einer Übertragung von Energie, Kommunikationssignalen, Steuerungssignalen und/oder Fluiden zwischen den Wagen (EW, MW) des Fahrzeugs (TZ) dienen.

3. Fahrzeug (TZ) nach Anspruch 2, wobei
das zumindest eine Leitungsmodul (LML) für die Energieübertragung unterhalb der Kupplungsstange (KS) angeordnet ist.

4. Fahrzeug (TZ) nach Anspruch 2 oder 3, wobei
das zumindest eine Leitungsmodul (LMS) für die Übertragung von Steuerungs- und/oder Kommunikationssignalen und das zumindest eine Leitungsmodul (LMF) für die Übertragung von Fluiden jeweils seitlich der Kupplungsstange (KS) angeordnet ist.

5. Fahrzeug (TZ) nach Anspruch 4, wobei
das zumindest eine Leitungsmodul (LMF) für die Übertragung von Fluiden seitlich neben dem zumindest einem Leitungsmodul (LMS) für die Übertragung von Steuerungs- und/oder Kommunikationssignalen angeordnet ist.

6. Fahrzeug (TZ) nach einem vorstehenden Anspruch, wobei das Fahrzeug (TZ) als ein spurgebundenes Fahrzeug, insbesondere als ein Triebzug mit einer Mehrzahl Wagen (EW, MW) für den Personentransport, ausgestaltet ist.

7. Fahrzeug (TZ) nach den Ansprüchen 3 und 6, wobei
das zumindest eine Leitungsmodul (LML) für die Energieübertragung Leitungen einer Zugsammelschiene und/oder Leistungsleitungen (LL) aufweist.

8. Fahrzeug (TZ) nach einem vorstehenden Anspruch, wobei
die Halterungen (H) für die Leitungsmodule (LM) zumindest in einem jeweiligen Endbereich der Längsseite der Kupplungsstange (KS) angeordnet sind, wobei die Leitungen der Leitungsmodule (LM) von der jeweiligen Halterung (H) bis zu einer jeweiligen, im Bereich des Wagenkastens (WK) der Wagen (EW, MW) angeordneten Schnittstelle (S) beweglich geführt sind.

## Claims

1. Vehicle (TZ) with an arrangement for a transition of lines (L) of multiple kinds of supply between cars (EW, MW) of the vehicle (TZ), wherein adjacent cars (EW, MW) are coupled to one another mechanically by means of a coupling rod (KS), wherein
- lines (L) of one kind of supply are merged to form at least one respective line module (LM),
- the line modules (LM) are arranged along a certain longitudinal side of the coupling rod (KS) in each case and are fastened to the coupling rod (KS) by means of at least one bracket (H),
- the coupling rod (KS) and the line modules (LM) fastened thereto are arranged within a bellows or gaiter (WB) of an intercar gangway system, and
- interfaces (S) for a car-side connection of the lines (L) of the line module (LM) are arranged below a respective car body (WK) of the car (EW, MW) and outside the bellows or gaiter (WB) .

2. Vehicle (TZ) according to claim 1, wherein
the line modules (LM) are used to transfer energy, communication signals, control signals and/or fluids between the cars (EW, MW) of the vehicle (TZ).

3. Vehicle (TZ) according to claim 2, wherein
the at least one line module (LML) for energy transfer is arranged below the coupling rod (KS).

4. Vehicle (TZ) according to claim 2 or 3, wherein
the at least one line module (LMS) for transferring control and/or communication signals and the at least one line module (LMF) for transferring fluids are arranged on the side of the coupling rod (KS) in each case.

5. Vehicle (TZ) according to claim 4, wherein
the at least one line module (LMF) for transferring fluids is arranged on the side, next to the at least one line module (LMS) for transferring control and/or communication signals.

6. Vehicle (TZ) according to the preceding claim, wherein
the vehicle (TZ) is embodied as a rail-bound vehicle, in particular as a multiple unit vehicle with a plurality of cars (EW, MW) for passenger transport.

7. Vehicle (TZ) according to claims 3 and 6, wherein
the at least one line module (LML) for energy transfer has lines of a train bus bar and/or power lines (LL).

8. Vehicle (TZ) according to a preceding claim, wherein
the brackets (H) for the line modules (LM) are arranged at least in a respective end region of the longitudinal side of the coupling rod (KS), wherein the lines of the line modules (LM) are guided such that they can move from the respective bracket (H) up to a respective interface (S) arranged in the region of the car body (WK) of the cars (EW, MW).

## Revendications

1. Véhicule (TZ) ayant un système pour faire passer des lignes (L) de plusieurs types d'alimentation entre des voitures (EW, MW) du véhicule (TZ), des voitures (EW, MW) voisines étant accouplées mécaniquement entre elles au moyen d'une barre (KS) d'accouplement, dans lequel
- des lignes (L) d'un type d'alimentation sont regroupées en au moins un module (LM) de lignes respectif,
- les modules (LM) de lignes sont disposés respectivement le long d'un côté longitudinal déterminé de la barre (KS) d'accouplement et sont fixés à la barre (KS) d'accouplement au moyen d'au moins une fixation (H),
- la barre (KS) d'accouplement et les modules (LM) de lignes, qui y sont fixés, sont disposés dans un soufflet (WB) ondulé ou à plis d'un système de passage d'une voiture à l'autre, et
- des interfaces (S) pour une connexion, du côté d'une voiture, des lignes (L) du module (LM) de lignes sont disposées en dessous d'une caisse (WK) respective de la voiture (EW, MW) et à l'extérieur du soufflet (WB) ondulé ou à plis.

2. Véhicule (TZ) suivant la revendication 1, dans lequel
les modules (LM) de lignes servent à une transmission d'énergie, de signaux de communication, de signaux de commande et/ou de fluides entre les voitures (EW, MW) du véhicule (TZ).

3. Véhicule (TZ) suivant la revendication 2, dans lequel
le au moins un module (LML) de lignes de la transmission d'énergie est disposé en dessous de la barre (KS) d'accouplement.

4. Véhicule (TZ) suivant la revendication 2 ou 3, dans lequel
le au moins un module (LMS) de lignes de la transmission de signaux de commande et/ou de communication et le au moins un module (LMF) de lignes de la transmission de fluides est disposé respectivement latéralement à la barre (KS) d'accouplement.

5. Véhicule (TZ) suivant la revendication 4, dans lequel
le au moins un module (LMF) de lignes de la transmission de fluides est disposé latéralement à côté du au moins un module (LMS) de lignes de la transmission de signaux de commande et/ou de communication.

6. Véhicule (TZ) suivant une revendication précédente, dans lequel
le véhicule (TZ) est constitué sous la forme d'un véhicule guidé sur rails, notamment sous la forme d'une rame automotrice ayant une pluralité de voitures (EW, MW) de transport des voyageurs.

7. Véhicule (TZ) suivant les revendications 3 et 6, dans lequel le au moins un module (LML) de lignes du transport d'énergie a des lignes d'une barre omnibus de train et/ou des lignes (LL) de puissance.

8. Véhicule (TZ) suivant une revendication précédente, dans lequel
les fixations (H) des modules (LM) de lignes sont disposées au moins dans une partie respective d'extrémité du côté longitudinal de la barre (KS) d'accouplement, les lignes des modules (LM) de lignes étant guidées de manière mobile de la fixation (H) respective jusqu'à une interface (S) respective disposée dans la partie de la caisse (WK) des voitures (EW, MW).
